# EUROPÄISCHE PATENTSCHRIFT

(11) **EP 2 812 227 B1**
(45) Veröffentlichungstag und Bekanntmachung des Hinweises auf die Patenterteilung: **16.11.2016**
(21) Anmeldenummer: 13720292.5
(22) Anmeldetag: 22.04.2013
(51) Int. Cl.: B61L 27/00, B61L 15/00, H04W 64/00, G08G 1/123

(54) **VERFAHREN UND ANORDNUNG ZUM ERMITTELN DER PERSONEN-BELEGUNG EINES SCHIENENFAHRZEUGS**
METHOD AND ARRANGEMENT FOR DETERMINING THE OCCUPANCY OF A RAIL VEHICLE
PROCÉDÉ ET DISPOSITIF POUR DÉTERMINER L'OCCUPATION D'UN VÉHICULE FERROVIAIRE

(30) Priorität: 25.04.2012 DE 102012206815
(43) Veröffentlichungstag der Anmeldung: 17.12.2014
(73) Patentinhaber: Siemens Aktiengesellschaft, 80333 München (DE)
(72) Erfinder: WEIGEL, Henning, 47441 Moers (DE)
(86) Internationale Anmeldenummer: PCT/EP2013/058297
(87) Internationale Veröffentlichungsnummer: WO 2013/160251

(56) Entgegenhaltungen:
- EP-A2- 0 923 256
- WO-A2-2007/061734
- DE-A1-102005 048 647
- DE-A1-102009 023 131

## Beschreibung

Es ist bekannt, dass die Personen-Belegung eines Schienenfahrzeugs eine wichtige Kenngröße für den Betrieb eines Schienenfahrzeugs ist. Deshalb hat man bisher zur Gewinnung dieser Kenngröße eine Messung des Drucks in den Luftfedern vorgenommen, sofern solche Federn bei dem jeweiligen Schienenfahrzeug vorhanden sind. Auch hat man zu diesem Zweck Fahrgastzählungen durchgeführt.

Die Erfindung betrifft ein Verfahren zum Ermitteln der Personen-Belegung eines Schienenfahrzeugs und stellt sich die Aufgabe, ergänzend oder anstelle der eingangs angegebenen bekannten Verfahren ein Verfahren vorzuschlagen, dass sich auf besonders einfache Weise mit hinreichender Genauigkeit durchführen lässt.

Zur Lösung dieser Aufgabe werden bei einem Verfahren zum Ermitteln der Personen-Belegung eines Schienenfahrzeugs erfindungsgemäß Einschaltzustände auf dem Schienenfahrzeug vorhandener Mobiltelefone mittels einer Erfassungseinrichtung ermittelt, und es wird mittels einer Auswerteeinheit aus den erfassten Einschaltzuständen die Personen-Belegung des Schienenfahrzeugs bestimmt.

Es ist zwar aus der Internet-Veröffentlichung http://de.wikipedia.org/wiki/Verkehrslagedienst bekannt, mittels Mobiltelefonen Bewegungsdaten zu erfassen, jedoch geht es hierbei um eine Überwachung von in Straßenfahrzeugen mit geführten Mobiltelefonen zur Bestimmung der Verkehrslage, um eine Stauumfahrung zu ermöglichen.

Patentschrift DE 102005048647 A1 beschreibt ein Verfahren zur Ermittlung der Anzahl von Fahrgästen in öffentlichen Verkehrsmitteln anhand Informationen über detektierte Mobilfunkteilnehmer eines Mobilfunknetzes.

Ein wesentlicher Vorteil des erfindungsgemäßen Verfahrens wird darin gesehen, dass es ohne spezielle Sensoren auskommt, weil die an Bord des Schienenfahrzeugs von den Fahrgästen üblicherweise eingeschaltet gehaltenen Mobiltelefone als Sensoren verwendet werden, indem ihre Einschaltzustände von der Erfassungseinrichtung ermittelt werden. Dabei ist die Genauigkeit in dem Ermitteln der Personen-Belegung ausreichend, weil der Anteil der Mobiltelefone mit sich führenden Fahrgäste an der Gesamtzahl der Fahrgäste in dem Schienenfahrzeug statistisch ermittelbar ist.

Bei dem erfindungsgemäßen Verfahren können die Einschaltzustände in unterschiedlicher Weise ermittelt werden. Als besonders vorteilhaft wird es wegen des geringen technischen Zusatzaufwandes angesehen, wenn die Einschaltzustände der Mobiltelefone mittels Erfassung der Empfangsbereit-Signale der eingeschalteten Mobiltelefone ermittelt werden. Unter einem "Empfangsbereit-Signal" eines eingeschalteten Mobiltelefons soll ein Signal verstanden werden, welches im sogenannten "Idle-Mode" des Mobiltelefons von diesem erzeugt wird. In der fachmännischen Sprache unterscheidet sich der "Idle-Mode" oder "passiver Modus" dadurch vom sogenannten "Dedicated Mode" oder "dedizierter Modus", dass im "Idle-Mode" keine aktive Verbindung des Mobiltelefons zum Mobilfunknetz hergestellt ist bzw. kein über das Mobilfunknetz hergestellter Verbindungskanal vom Mobiltelefon belegt ist.

Ein schneller und genauer Erfassungsvorgang kann dadurch erreicht werden, dass die Erfassungseinrichtung eine Erfassungseinrichtung des Schienenfahrzeugs ist. Vorzugsweise ist die Auswerteeinheit im Schienenfahrzeug angeordnet.

Bei dieser Ausführungsform des erfindungsgemäßen Verfahrens, insbesondere bei einer Ermittlung der Einschaltzustände der Mobiltelefone mittels Erfassung der Empfangsbereit-Signale der eingeschalteten Mobiltelefone, ist es besonders vorteilhaft, als Erfassungseinrichtung einen Repeater des Schienenfahrzeugs zu verwenden. Dieser ist nämlich ohnehin auf dem Schienenfahrzeug vorhanden und muss zur Durchführung des erfindungsgemäßen Verfahrens nur geringfügig ergänzt werden. Unter einem Repeater wird eine Einrichtung verstanden, wie sie beispielsweise im Internet unter der Adresse http://wikipedia.org/wiki/Intrain-Repeater beschrieben ist.

Bei einer anderen vorteilhaften Variante des erfindungsgemäßen Verfahrens werden die Einschaltzustände der Mobiltelefone mittels Erfassung der elektromagnetischen Strahlung der eingeschalteten Mobiltelefone, und es wird als Erfassungseinrichtung eine Empfangsanordnung für die elektromagnetische Strahlung der eingeschalteten Mobiltelefone verwendet. Dabei erfolgt in vorteilhafter Weise die Detektion der Strahlung allein auf physikalischer Ebene ohne eine nachrichtentechnische Auswertung.

Bei dem erfindungsgemäßen Verfahren kann die Erfassung der elektromagnetischen Strahlung mittels unterschiedlich ausgebildeter Erfassungseinrichtungen erfolgen. Als vorteilhaft wird es wegen des vergleichsweise geringen Installationsaufwands angesehen, wenn die elektromagnetische Strahlung auf dem Schienenfahrzeug vorhandener, eingeschalteter Mobiltelefone insgesamt mittels einer aus einer einzigen Empfangseinheit bestehenden Empfangsanordnung erfasst wird.

Mit größerer Genauigkeit und allerdings auch höherem Aufwand lässt sich die elektromagnetische Strahlung der eingeschalteten Mobiltelefone erfassen, wenn die elektromagnetische Strahlung auf dem Schienenfahrzeug vorhandener, eingeschalteter Mobiltelefone mittels einer Empfangsanordnung erfasst wird, die mehrere im Schienenfahrzeug verteilt angeordnete Empfangseinrichtungen aufweist.

Besonders zuverlässige Ergebnisse liefert das erfindungsgemäße Verfahren dann, wenn die Einschaltzustände der Mobiltelefone nicht nur mittels Erfassung der Empfangsbereit-Signale der Mobiltelefone erfolgt, sondern gleichzeitig und zusätzlich die elektromagnetische Strahlung der eingeschalteten Mobiltelefone bestimmt wird. Mit einer entsprechend ausgebildeten Auswerteeinheit lässt sich dann die Personen-Belegung relativ genau ermitteln.

Die Erfindung bezieht sich auch auf eine Anordnung zum Ermitteln der Personen-Belegung eines Schienenfahrzeugs und stellt sich die Aufgabe, die Anordnung einerseits besonders einfach und damit kostengünstig auszugestalten und anderseits so auszuführen, dass sich mit hinreichender Genauigkeit die Personen-Belegung eines Schienenfahrzeugs ermitteln lässt.

Zur Lösung dieser Aufgabe weist die Anordnung erfindungsgemäß eine Erfassungseinrichtung auf, die Einschaltzustände auf dem Schienenfahrzeug vorhandener Mobiltelefone ermittelt, und der Erfassungseinrichtung ist eine Auswerteeinheit nachgeschaltet, die aus den erfassten Einschaltzuständen die Personen-Belegung des Schienenfahrzeugs bestimmt.

Mit einer solchen erfindungsgemäß ausgeführten Anordnung lassen sich sinngemäß dieselben Vorteile erzielen, wie sie oben bereits im Zusammenhang mit dem erfindungsgemäßen Verfahren aufgeführt worden sind.

Ein schneller und genauer Erfassungsvorgang kann dadurch erreicht werden, dass die Erfassungseinrichtung im Schienenfahrzeug angeordnet ist. Vorzugsweise ist die Auswerteeinheit im Schienenfahrzeug angeordnet.

Die Erfassungseinrichtung kann bei der erfindungsgemäßen Anordnung unterschiedlich ausgebildet sein. Vorteilhaft ist es, wenn die Erfassungseinrichtung ein Repeater des Schienenfahrzeugs ist, der Einschaltzustände der Mobiltelefone als Empfangsbereit-Signale der eingeschalteten Mobiltelefone erfasst. Ein Repeater ist in der Regel bei einem Schienenfahrzeug stets vorhanden.

Vorteilhaft kann es auch sein, wenn die Erfassungseinrichtung als Empfangsanordnung mit einer einzigen Empfangseinheit ausgebildet ist, die die elektromagnetische Strahlung der auf dem Schienenfahrzeug eingeschalteten Mobiltelefone insgesamt erfasst. Dadurch kann eine einfache Ausführung mit hinreichender Genauigkeit erreicht werden.

Bei der erfindungsgemäßen Anordnung kann die Erfassungseinrichtung vorteilhafterweise auch mehrere im Schienenfahrzeug verteilt angeordnete Empfangseinrichtungen aufweisen, die die elektromagnetische Strahlung auf dem Schienenfahrzeug der auf dem Schienenfahrzeug eingeschalteten Mobiltelefone erfassen, wodurch die Genauigkeit in der Erfassung der elektromagnetischen Strahlung erhöht aber auch der Aufwand vergrößert ist.

Wie mit dem erfindungsgemäßen Verfahren so lässt sich auch mit einer vorteilhaften Ausführungsform der erfindungsgemäßen Anordnung eine verhältnismäßig hohe Genauigkeit bei der Bestimmung der Personen-Belegung erreichen, wenn die Erfassungseinrichtung derart ausgeführt ist, dass sie nicht nur die Empfangsbereit-Signale der Mobiltelefone erfasst, sondern auch eine Empfangseinrichtung aufweist, die die elektromagnetische Strahlung der eingeschalteten Mobiltelefone ermittelt.

Ein Ausführungsbeispiel der erfindungsgemäßen Anordnung kann so ausgeführt sein, dass in zumindest einem, ein Schienenfahrzeug bildenden Wagen, insbesondere in dessen Fahrgastraum, eine Empfangsanordnung zum Erfassen der elektromagnetischen Strahlung eingeschalteter Mobiltelefone untergebracht ist. Diese Empfangsanordnung kann aus einer einzigen Empfangseinheit oder mehreren Empfangseinrichtungen bestehen. Die Empfangsanordnung gibt ein Ausgangssignal ab, das ein Maß für die aufgenommene elektromagnetische Strahlung der in dem Wagen befindlichen, eingeschalteten Mobiltelefone ist.

Der Empfangsanordnung ist schaltungstechnisch betrachtet eine Auswerteeinheit nachgeschaltet, die eingangsseitig mit dem Ausgangssignal der Empfangsanordnung beaufschlagt ist. In der Auswerteeinheit wird mit dem Ausgangssignal der Empfangsanordnung eine Kenngröße gebildet, die ein Maß für die Personen-Belegung des Schienenfahrzeugs bzw. Wagens darstellt. Dabei wird von der Auswerteeinheit bei der Bildung der Kenngröße anhand statistischer Erhebungen berücksichtigt, wie viele Fahrgäste üblicherweise mit Mobiltelefon unterwegs sind.

Bei einem Personenzug mit mehreren Wagen kann in jedem Wagen außer der Empfangsanordnung auch eine Auswerteeinheit vorhanden sein. Jede Auswerteeinheit kann dann Meldung zu einer übergeordneten Auswerteanordnung geben, die dem gesamten Personenzug zugeordnet ist, so dass dann eine zugbezogene Kennzahl für die Personen-Belegung gewonnen ist.

Andererseits ist es auch möglich, bei einem Personenzug Ausgangssignale der Empfangsanordnungen der einzelnen Wagen zu einer einzigen zentralen Auswerteinheit des Personenzuges zu übertragen und dort die Kennzahl für die Personen-Belegung des gesamten Zuges zu gewinnen.

## Patentansprüche

1. Verfahren zum Ermitteln der Personen-Belegung eines Schienenfahrzeugs, wobei
Einschaltzustände auf dem Schienenfahrzeug vorhandener Mobiltelefone mittels einer Erfassungseinrichtung ermittelt werden und
mittels einer Auswerteeinheit aus den erfassten Einschaltzuständen die Personen-Belegung des Schienenfahrzeugs bestimmt wird
**dadurch gekennzeichnet, dass** die Erfassungseinrichtung eine Erfassungseinrichtung des Schienenfahrzeugs ist.

2. Verfahren nach Anspruch 1,
**dadurch gekennzeichnet, dass**
die Einschaltzustände der Mobiltelefone mittels Erfassung der Empfangsbereit-Signale der eingeschalteten Mobiltelefone ermittelt werden.

3. Verfahren nach Anspruch 1 oder 2,
**dadurch gekennzeichnet, dass**
als Erfassungseinrichtung ein Repeater des Schienenfahrzeugs verwendet wird.

4. Verfahren nach einem der Ansprüche 1,
**dadurch gekennzeichnet, dass**
die Einschaltzustände der Mobiltelefone mittels Erfassung der elektromagnetischen Strahlung der eingeschalteten Mobiltelefone bestimmt werden und
eine Erfassungseinrichtung mit einer Empfangsanordnung für die elektromagnetische Strahlung der eingeschalteten Mobiltelefone verwendet wird.

5. Verfahren nach Anspruch 4,
**dadurch gekennzeichnet, dass**
die elektromagnetische Strahlung der auf dem Schienenfahrzeug vorhandenen, eingeschalteten Mobiltelefone insgesamt mittels einer aus einer einzigen Empfangseinheit bestehenden Empfangsanordnung erfasst wird.

6. Verfahren nach Anspruch 4,
**dadurch gekennzeichnet, dass**
die elektromagnetische Strahlung der auf dem Schienenfahrzeug vorhandenen, eingeschalteten Mobiltelefone mittels einer Empfangsanordnung erfasst wird, die mehrere im Schienenfahrzeug verteilt angeordnete Empfangseinrichtungen aufweist.

7. Verfahren nach einem der Ansprüche 2 bis 3,
**dadurch gekennzeichnet, dass**
gleichzeitig und zusätzlich die elektromagnetische Strahlung der eingeschalteten Mobiltelefone bestimmt wird.

8. Anordnung zum Ermitteln der Personen-Belegung eines Schienenfahrzeugs, wobei
die Anordnung eine Erfassungseinrichtung aufweist, die Einschaltzustände auf dem Schienenfahrzeug vorhandener Mobiltelefone ermittelt, und
der Erfassungseinrichtung eine Auswerteeinheit nachgeschaltet ist, die aus den erfassten Einschaltzuständen die Personen-Belegung des Schienenfahrzeugs bestimmt
**dadurch gekennzeichnet, dass** die Erfassungseinrichtung im Schienenfahrzeug angeordnet ist.

9. Anordnung nach Anspruch 8,
**dadurch gekennzeichnet, dass**
die Erfassungseinrichtung ein Repeater des Schienenfahrzeugs ist, der als Einschaltzustände der Mobiltelefone Empfangsbereit-Signale der eingeschalteten Mobiltelefone erfasst.

10. Anordnung nach Anspruch 8,
**dadurch gekennzeichnet, dass**
die Erfassungseinrichtung eine Empfangsanordnung mit einer einzigen Empfangseinheit enthält, die die elektromagnetische Strahlung der auf dem Schienenfahrzeug eingeschalteten Mobiltelefone insgesamt erfasst.

11. Anordnung nach Anspruch 8,
**dadurch gekennzeichnet, dass**
die Erfassungseinrichtung mehrere im Schienenfahrzeug verteilt angeordnete Empfangseinrichtungen aufweist, die die elektromagnetische Strahlung der auf dem Schienenfahrzeug eingeschalteten Mobiltelefone erfasst.

## Claims

1. Method for determining the occupancy of a rail vehicle, wherein
switched-on states of cell phones which are present on the rail vehicle are determined by means of a detection device, and
the occupancy of the rail vehicle is determined from the detected switched-on states by means of an evaluation unit, **characterized in that**
the detection device is a detection device of the rail vehicle.

2. Method according to Claim 1,
**characterized in that**
the switched-on states of the cell phones are determined by detecting the ready to receive signals of the switched-on cell phones.

3. Method according to Claim 1 or 2,
**characterized in that**
a repeater of the rail vehicle is used as the detection device.

4. Method according to either of Claims 1,
**characterized in that**
the switched-on states of the cell phones are determined by detecting the electromagnetic radiation of the switched-on cell phones, and
a detection device with a receiver arrangement is used for the electromagnetic radiation of the switched-on cell phones.

5. Method according to Claim 4,
**characterized in that**
the electromagnetic radiation of the switched-on cell phones which are present on the rail vehicle is detected in its entirety by means of a receiver arrangement which is composed of a single receiver unit.

6. Method according to Claim 4,
**characterized in that**
the electromagnetic radiation of the switched-on cell phones which are present on the rail vehicle is detected by means of a receiver arrangement which has a plurality of receiver devices which are arranged distributed in the rail vehicle.

7. Method according to one of Claims 2 to 3,
**characterized in that**
the electromagnetic radiation of the switched-on cell phones is determined simultaneously and additionally.

8. Arrangement for determining the occupancy of a rail vehicle, wherein
the arrangement has a detection device which determines the switched-on states of cell phones which are present on the rail vehicle and,
connected downstream of the detection device is an evaluation unit which determines the occupancy of the rail vehicle from the detected switched-on states,
**characterized in that**
the detection device is arranged in the rail vehicle.

9. Arrangement according to Claim 8,
**characterized in that**
the detection device is a repeater of the rail vehicle which detects ready to receive signals of the switched-on cell phones as the switched-on states of the cell phones.

10. Arrangement according to Claim 8,
**characterized in that**
the detection device contains a receiver arrangement with a single receiver unit which detects the electromagnetic radiation of the switched-on cell phones on the rail vehicle.

11. Arrangement according to Claim 8,
**characterized in that**
the detection device has a plurality of receiver devices which are arranged distributed in the rail vehicle, which detection device detects the electromagnetic radiation of the switched-on cell phones on the rail vehicle.

## Revendications

1. Procédé de détermination de l'occupation par des personnes d'un véhicule ferroviaire, dans lequel
on détermine au moyen d'un dispositif de détection des états de fonctionnement de téléphones mobiles présents sur le véhicule ferroviaire, et
au moyen d'une unité d'exploitation on détermine l'occupation par des personnes du véhicule ferroviaire à partir des états de fonctionnement détectés,
**caractérisé en ce que**
le dispositif de détection est un dispositif de détection du véhicule ferroviaire.

2. Procédé suivant la revendication 1,
**caractérisé en ce que**
on détermine les états de fonctionnement des téléphones mobiles au moyen de la détection des signaux prêts à la réception des téléphones mobiles qui ont été mis en fonctionnement.

3. Procédé suivant la revendication 1 ou 2,
**caractérisé en ce que**
on utilise un répétiteur du véhicule ferroviaire comme dispositif de détection.

4. Procédé suivant l'une des revendications 1,
**caractérisé en ce que**
on détermine les états de fonctionnement des téléphones mobiles au moyen de la détection du rayonnement électromagnétique des téléphones mobiles qui ont été mis en fonctionnement, et
on utilise un dispositif de détection ayant un agencement de réception du rayonnement électromagnétique des téléphones mobiles qui ont été mis en fonctionnement.

5. Procédé suivant la revendication 4,
**caractérisé en ce que**
on détecte le rayonnement électromagnétique des téléphones mobiles présents sur le véhicule ferroviaire et qui ont été mis en fonctionnement dans l'ensemble au moyen d'un agencement de réception constitué en une unité de réception unique.

6. Procédé suivant la revendication 4,
**caractérisé en ce que**
on détecte le rayonnement électromagnétique des téléphones mobiles présents sur le véhicule ferroviaire ayant été mis en fonctionnement au moyen d'un agencement de réception qui a plusieurs dispositifs de réception répartis dans le véhicule ferroviaire.

7. Procédé suivant l'une des revendications 2 à 3, **caractérisé en ce que**
on détermine en même temps et supplémentairement le rayonnement électromagnétique des téléphones mobiles qui ont été mis en fonctionnement.

8. Agencement de détermination de l'occupation par des personnes d'un véhicule ferroviaire, dans lequel l'agencement a un dispositif de détection qui détermine des états de fonctionnement de téléphones mobiles présents sur le véhicule ferroviaire, et
il est monté, après le dispositif de détection, une unité d'exploitation qui détermine l'occupation par des personnes du véhicule ferroviaire à partir des états de fonctionnement détectés,
**caractérisé en ce que**
le dispositif de détection est disposé dans le véhicule ferroviaire.

9. Agencement suivant la revendication 8,
**caractérisé en ce que**
le dispositif de détection est un répétiteur du véhicule ferroviaire qui détecte, comme états de fonctionnement des téléphones mobiles, des signaux prêts à la réception des téléphones mobiles qui ont été mis en fonctionnement.

10. Agencement suivant la revendication 8,
**caractérisé en ce que**
le dispositif de détection comporte un agencement de réception ayant une unité de réception unique qui détecte dans l'ensemble le rayonnement électromagnétique des téléphones mobiles qui ont été mis en fonctionnement sur le véhicule ferroviaire.

11. Agencement suivant la revendication 8,
**caractérisé en ce que**
le dispositif de détection a plusieurs dispositifs de réception qui sont répartis dans le véhicule ferroviaire et qui détectent le rayonnement électromagnétique des téléphones mobiles mis en fonctionnement sur le véhicule ferroviaire.
